# EUROPÄISCHE PATENTSCHRIFT

(11) **EP 0 383 796 B1**
(45) Veröffentlichungstag und Bekanntmachung des Hinweises auf die Patenterteilung: **30.09.1992**
(21) Anmeldenummer: 88909074.2
(22) Anmeldetag: 21.10.1988
(51) Int. Cl.: A43B 5/04

(54) **SPORTSCHUH**
SPORTS SHOE
CHAUSSURE DE SPORT

(30) Priorität: 23.10.1987 AT 2801/87
(43) Veröffentlichungstag der Anmeldung: 29.08.1990
(73) Patentinhaber: HIEBLER, Richard, A-8510 Stainz (AT); HIEBLER, Gottfried, A-8510 Stainz (AT)
(72) Erfinder: HIEBLER, Richard, A-8510 Stainz (AT); HIEBLER, Gottfried, A-8510 Stainz (AT)
(74) Vertreter: Brauneiss, Leo, Dipl.Ing.
(86) Internationale Anmeldenummer: AT8800081
(87) Internationale Veröffentlichungsnummer: WO8903644

(56) Entgegenhaltungen:
- EP-A- 0 171 384
- DE-A- 2 203 772
- DE-A- 2 731 120
- FR-A- 2 433 311
- FR-A- 2 545 701

## Beschreibung

Die Erfindung betrifft einen Sportschuh, bestehend aus einer die Sohle aufweisenden Schale und aus einem Schaft, der mittels im Bereich des Innenknöchels und im Bereich des Außenknöchels angeordneter Gelenke an der Schale angelenkt ist, und im Bereich der Gelankachsen zwecks Einstellung seiner seitlichen Neigung mittels eines Stelltriebes verstellbar angeordnet ist, der ein die beiden Gelenke verbindendes und eine gegensinnige Verstellung der beiden gegenüberliegenden Seiten des Schaftes bewirkendes Stellorgan aufweist. Insbesondere betrifft die Erfindung einen Skischun, die Erfindung ist jedoch auch bei Berg-, Touren- und Wanderschuhen anwendbar.

Es ist bekannt, daß sich ein Bein schon ab dem Knöchel entweder nach außen oder nach innen neigt. Um einen aus einem Schaft und einer daran angelenkten Schale bestehenden Sportschuh der jeweiligen anatomischen Form des Beinen anzugleichen, hat man bereits vorgeschlagen, zwecks Einstellung der seitlichen Neigung des Schaftes im Bezug auf die Schale diesen mittels einen Stelltriebes verstellbar anzuordnen. Um eine solche Verstellung zu bewirken, ist es bereits bekannt, an einer Außenseite des Schuhs im Gelenkbereich eine verdrehbare Schraube vorzusehen, die in eine Gewingebohrung eines vom Schaft nach außen abstehenden Zapfen eingeschraubt ist und in einem an der Schale um die Knöchelachse verdrehbar gelagerten Lagerteil gelagert ist. Eine derartige Ausführung weist den Nachteil auf, daß der Stelltrieb von der Außenseite des Schuhs in störender Weise absteht und frei zugänglich ist, so daß nicht nur die Gefahr von Verletzungen durch die abstehenden Teile, sondern auch bei Verwendung bei Skischuhen die Gefahr einer Vereisung gegeben ist, in welchem Fall eine Einstellung nicht oder nur unter schwierigen Bedingungen möglich ist.

Bei einer anderen bekannten Ausführung ist die die Gelenkachse aufnehmende Buchse in einem Langloch der Schale verschiebbar angeordnet und kann durch eine an der Außenseite des Schuhs angeordnete, an der Schale in Achsrichtung unverschiebbar gelagerte Schraube in ihrer Lage verändert werden. Auch hier treten die erwähnten Nachteile auf. Ferner besteht die Gefahr, daß durch das Langloch Nässe in das Schuhinnere eindringt.

Bei beiden bekannten Ausführungen wird weiters immer nur die Höhe der Gelenkachse an einer Seite des Schuhs, und zwar im Bereich des Außenknöchels, verändert, so daß eine exakte Einstellung des seitlichen Neigung des Schaftes in Bezug auf die Schale nicht möglich ist.

Um den letzterwähnten Nachteil zu beseitigen, wurde bereits eine Anordnung vorgeschlagen, bei welcher die Gelenkachsen auf beiden Knöchelseiten gegengleich verstellbar gelagert und mit einem Stelltrieb verbunden sind. Der Stelltrieb weist bei den bekannten Anordnungen ein die gegensinnige Verstellung sowohl der Gelenkachse im Bereich des Innenknöchels als auch die Gelenkachse im Bereich des Außenknöchels bewirkendes, somit an beiden Gelenkachsen angreifendes Stellorgan auf, das von einem in der Schale, und zwar auch in der einen Teil der Schale bildenden Schuhsohle, in Längsrichtung verschiebbar gelagerten Band gebildet ist, das über eine in der Schuhsohle quer zur Schuhlängsrichtung gelagerte und von der Außenseite des Schuhsohle verdrehbare Stellschraube in Längsrichtung verschoben werden kann. Nachteilig ist bei dieser Ausführungsform, daß das biegsame Band nicht im Schuh beliebig angeordnet werden kann, da es eine Verbiegung in lediglich einer Richtung zuläßt. Die Stellschraube muß daher bei den gegebenen Verhältnissen eines Schuhs in der Schuhsohle angeordnet sein. Dadurch wird wieder die Betätigung der Stellschraube bei am Fuß des Benützers befindlichen Schuhen, insbesondere wenn am Schuh Skier befestigt sind, wesentlich erschwert und die Gefahr einer Vereisung ist groß. Im übrigen durchsetzen auch bei diesen bekannten Ausführungsformen die Gelenkachsen Langlöcher im Schaft, um eine Neigungsverstellung desselben zu ermöglichen, wodurch wieder die Gefahr eines Eindringens von Feuchtigkeit in das Schuhinnere gegeben ist.

Es wurde auch bereits vorgeschlagen, im Schaft an der Schuhseitenfläche eine Stellschraube in axialer Richtung unverschiebbar, jedoch verdrehbar zu lagern, die in eine Gewindebohrung der Gelenkachse eingeschraubt ist, so daß durch Verdrehen der Stellschraube die Höhe der Gelenkachse und damit die seitliche Neigung des Schaftes in Bezug auf die Schale verändert wird. Bei dieser Ausführungsform besteht zwar nicht die Gefahr des Eindringens von Feuchtigkeit in das Schuhinnere, die anderen erwähnten Nachteile sind jedoch auch bei dieser Ausführungsform vorhanden.

Die vorliegende Erfindung hat sich zur Aufgabe gestellt, einen Sportschuh, insbesondere einen Skischuh zu schaffen, bei welchem das Eindringen von Feuchtigkeit in das Schuhinnere verhindert wird, bei welchem aber vor allem die Verstelleinrichtung für die Betätigung des Stelltriebes an einer Stelle des Schuhs angeordnet werden kann, welche auch bei angezogenem Schuh für den Benützer leicht zugänglich ist und nicht der Gefahr einer Vereisung ausgesetzt ist.

Zur Lösung dieser Aufgabe schlägt die Erfindung vor, daß das Stellorgan von biegsamen Wellen gebildet ist, die mit ein Gewinde aufweisenden Teilen drehfest verbunden sind, wobei jeder Gewindeteil, wie an sich bekannt, in einem Lagerteil drehbar, jedoch in axialer Richtung des Gewindeteiles unverschiebbar gelagert ist, welcher Lagerteil im Schaft fixiert ist und einen in der Schale unverschiebbar angeordneten Gelenkzapfen mit Abstand umgibt, der mit einer quer zu seiner Längsrichtung verlaufenden Gewindebohrung versehen ist, in welche der Gewindeteil eingeschraubt ist, und daß zur gemeinsamen Verdrehung der beiden biegsamen Wellen eine Verstelleinrichtung vorgesehen ist.

Da die beim erfindungsgemäßen Sportschuh verwendeten, das Stellorgan bildenden biegsamen Wellen nach allen Richtungen verschwenkbar sind und einen geringen Platzbedarf benötigen, können sie an eine beliebige Stelle des Schuhs, und zwar auch im Schuhschaft, geführt werden, so daß die Verstelleinrichtung zur gemeinsamen Verdrehung der beiden Wellen beispielsweise auch an der Rückseite des Schuhs im Bereich des oberen Schaftendes vorgesehen werden kann, wo diese Verstelleinrichtung auch bei sich am Fuß des Benützers befindlichem Schuh, selbst wenn an diesem Skier befestigt sind, leicht von der Hand des Benützers erreicht und verstellt werden kann. Dies ist deshalb von Vorteil, da es sich in der Praxis gezeigt hat, daß es nicht ausreicht, die seitliche Neigung des Schaftes im Bezug auf die Schale vor Benützung der Schuhe einzustellen, sondern vielmehr erforderlich ist, während der Benützung eine Nachstellung vorzunehmen. Bei der erwähnten Lage der Verstelleinrichtung ist auch eine Vereisung derselben weitgehend ausgeschlossen, die flexiblen Wellen sind, da sie sich zur Gänze innerhalb des Schuhs befinden, gleichfalls keinen Einflüssen von außen ausgesetzt. Außerdem stehen bei der erfindungsgemäßen Ausbildung des Sportschuhs keine Teile in störender Weise von der Schuhaußenseite ab und ein Eindringen von Feuchtigkeit in das Schuhinnere ist ausgeschlossen.

Eine einfache Art der Lagerung des Gewindeteiles im Lagerteil ergibt sich dann, wenn dieser Gewindeteil den Lagerteil durchsetzt und an den diametral gegenüberliegenden Außenseiten des Lagerteiles anliegende Vorsprünge aufweist, die eine Verschiebung des Gewindeteiles in axialer Richtung im Lagerteil verhindern.

Zweckmäßig ist der Gewindeteil von einer Gewindestange gebildet,die an ihrem einen Ende mit einer biegsamen Welle drehfest verdunden ist.

Um ein Verklemmen des Gewindeteiles auch bei einer starken seitlichen Neigung des Schaftes im Bezug auf die Schale zu verhindern, kann gemäß einem weiteren Merkmal der Erfindung der Gewindeteil von einer Kugelrollspindel gebildet sein, die in die Gewindebohrung eines mit dem Gelenkzapfen verbundenen Kugelkäfigs eingeschraubt ist.

Wie bereits erwähnt, ist es, um eine einfache Handhabung der Verstelleinrichtung auch bei am Fuß befindlichem Schuh zu ermöglichen und eine Vereisung oder mechanische Beschädigung der Verstelleinrichtung auszuschließen, vom Vorteil, wenn erfindungsgemäß die biegsamen Wellen im Schaft geführt sind und die Verstelleinrichtung an diesem Schaft befestigt ist.

Gemäß einer bevorzugten Ausführungsform der Erfindung ist die Verstelleinrichtung von einem drehbaren Verstellrad gebildet, das bei seiner Verdrehung eine Verdrehung der beiden biegsamen Wellen bewirkt. Dadurch wird der Vorteil erzielt, daß für die Betätigung der Verstelleinrichtung keine besonderen Werkzeuge erforderlich sind, wie dies bei den bekannten Schuhen der Fall ist, wo für die Betätigung der die Verstelleinrichtung bildenden Stellschraube ein Schraubendreher od.dgl. notwendig ist. Es kann aber auch das Verstellrad von einem Elektromotor antreibbar sein. Die Verwendung von Elektromotoren beispielsweise zur Betätigung der Verschlußeinrichtung bei Skischuhen ist bereits bekannt.

Bei Verwendung des erfindungsgemäßen Sportschuhs als Skischuh können im Stromkreis des Elektromotors in den Kanten der Skier vorgesehene druckabhängige Kontakte angeordnet sein, durch welche beim Skifahren automatisch entsprechend den jeweiligen Pistenverhältnissen eine Einstellung des seitlichen Neigung des Schaftes in Bezug auf die Schale des Skischuhs erfolgt.

In der Zeichnung ist die Erfindung anhand eines Ausführungsbeispieles schematisch veranschaulicht. Fig.1 zeigt einen Schnitt durch einen erfindungsgemäßen Sportschuh quer zur Schuhlängsrichtung durch die beiden im Bereich des Innenknöchels und im Bereich des Außenknöchels angeordneten Gelenke. Fig.2 stellt das Detail II in Fig.1 in größerem Maßstab im Schnitt dar.

Der erfindungsgemäße Sportschuh besteht aus einer die Sohle 1 aufweisenden Schale 2 sowie aus einem Schaft, der in üblicher Weise aus einer Manschette 3 und einer Heckklappe 4 gebildet ist. Diese Teile sind aus Kunststoff gefertigt. Sowohl im Bereich des Innenknöchels als auch im Bereich des Außenknöchels sind Gelenke 5 vorgesehen, über welche der Schaft 3,4 mit der Schale 2 gelenkig verbunden ist. Zur Anpassung des Schuhs an die anatomische Form des Fußes bzw. Beines ist es erforderlich, die seitliche Neigung des Schaftes 3,4 in Bezug auf die Schale 2 zu verändern. Um dies zu erreichen, ist der Gelenkzapfen 6 in einem Einsatzteil 7 angeordnet, der mit der Schale 2 ohne Zwischenraum fest verbunden ist. Im Gelenkzapfen 6 befindet sich eine Gewindebohrung 8, in die eine Gewindestange 9 eingeschraubt ist. Die Gewindestange 9 durchsetzt einen hülsenförmigen, abstehende Flansche aufweisenden Lagerteil 10, der den Gelenkzapfen 6 mit Abstand umgibt und der im Schaft 3,4 fixiert ist. Die Gewindestange 9 ist hiebei im Lagerteil 10 drehbar, jedoch in axialer Richtung der Gewindestange unverschiebbar gelagert. Um eine axiale Verschiebung der Gewindestange 6 im Lagerteil 10 zu verhindern, ist die Gewindestange 9 mit Vorsprüngen 11 versehen, die an den diametral gegenüberliegenden Außenseiten des Lagerteiles 10 anliegen.

Die Gewindestange 9 ist mit einer biegsamen Welle 12 drehfest verbunden, die in einer Ausnehmung 13 des Schaftes bis zu einer Stelle an der Rückseite des Schuhs geführt ist. Dort befindet sich eine Verstelleinrichtung 14, über welche die biegsamen Wellen 12 beider Gelenke gemeinsam gegensinnig verdreht werden können, so daß bei der Verdrehung der biegsamen Wellen der Gelenkzapfen 6 des einen Gelenkes 5 abwärts und der Gelenkzapfen 6 des anderen Gelenkes 5 aufwärts wandert und somit die Neigung des Schaftes 3,4 in Bezug auf die Schale 2 verändert wird. Zu diesem Zweck müssen die Gewindestangen 9 beider Gelenke 5 mit demselben Gewinde, also entweder mit einem Rechtsgewinde oder mit einem Linksgewinde versehen sein.

Zur Lagesicherung des Gelenkzapfens 6 ist dieser an seinem einen Ende mit einem Flansch 14 versehen und wird nach dem Einsetzen bei 16 vernietet oder verschraubt.

Der mit dem Gewinde versehene Teil 9 kann auch von einer Kugelrollspindel gebildet sein, die in eine Gewindebohrung eines mit dem Gelenkzapfen 6 verbundenen Kugelkäfigs eingeschraubt ist.

Die Verstelleinrichtung 14 ist von einem drehbaren Verstellrad 17 gebildet, das bei seiner Verdrehung eine Verdrehung der beiden biegsamen Wellen 12 bewirkt. Die Verdrehung erfolgt in der Regel händisch, das Verstellrad kann aber auch von einem nicht dargestellten Elektromotor angetrieben werden. In diesem Fall ist es möglich, daß bei Verwendung des erfindungsgemäßen Schuhs als Skischuh im Stromkreis des Elektromotors in den Kanten der Skier vorgesehene druckabhängige Kontakte angeordnet sind, so daß eine automatische Einstellung der Neigung des Schaftes in Bezug auf die Schale in Abhängigkeit von den jeweiligen Pistenverhältnissen erfolgt. Es kann aber natürlich auch das Einschalten des Elektromotors durch Knopfdruck vorgenommen werden.

## Patentansprüche

1. Sportschuh, insbesondere Skischuh, bestehend aus einer die Sohle (1) aufweisenden Schale (2) und aus einem Schaft (3,4), der mittels im Bereich des Innenknöchels und im Bereich des Außenknöchels angeordneter Gelenke (5) an der Schale (2) angelenkt ist, und der im Bereich der Gelenkachsen zwecks Einstellung seiner seitlichen Neigung mittels eines Stelltriebes verstellbar angeordnet ist, der ein die beiden Gelenke (5) verbindendes und eine gegensinnige Verstellung der beiden gegenüberliegenden Seiten des Schaftes (3,4) bewirkendes Stellorgan (12) aufweist, dadurch gekennzeichnet, daß das Stellorgan von biegsamen Wellen (12) gebildet ist, die mit ein Gewinde aufweisenden Teilen (9) drehfest verbunden sind, wobei jeder Gewindeteil (9), wie an sich bekannt, in einem Lagerteil (10) drehbar, jedoch in axialer Richtung des Gewindeteiles unverschiebbar gelagert ist, welcher Lagerteil (10) im Schaft (3,4) fixiert ist und einen in der Schale (2) unverschiebbar angeordneten Gelenkzapfen (6) mit Abstand umgibt, der mit einer quer zu seiner Längsrichtung verlaufenden Gewindebohrung (8) versehen ist, in welche der Gewindeteil (9) eingeschraubt ist, und daß zur gemeinsamen Verdrehung der beiden biegsamen Wellen (12) eine Verstelleinrichtung (14) vorgesehen ist.

2. Sportschuh nach Anspruch 1, dadurch gekennzeichnet, daß der Gewindeteil (9) den Lagerteil (10) durchsetzt und anden diametral gegenüberliegenden Außenseiten des Lagerteiles (10) anliegende Vorsprünge (11) aufweist.

3. Sportschuh nach Anspruch 1 oder 2, dadurch gekennzeichnet, daß der Gewindeteil (9) von einer Gewindestange gebildet ist.

4. Sportschuh nach Anspruch 1 oder 2, dadurch gekennzeichnet, daß der Gewindeteil (9) von einer Kugelrollspindel gebildet ist, die in die Gewindebohrung eines mit dem Gelenkzapfen (6) verbundenen Kugelkäfigs eingeschraubt ist.

5. Sportschuh nach einem der Ansprüche 1 bis 4, dadurch gekennzeichnet, daß die biegsamen Wellen (12) im Schaft (3,4)geführt sind und daß die Verstelleinrichtung (14) an diesem Schaft befestigt ist.

6. Sportschuh nach einem der Ansprüche 1 bis 5, dadurch gekennzeichnet, daß die Verstelleinrichtung (14) von einem drehbaren Verstellrad (17) gebildet ist, das bei seiner Verdrehung eine Verdrehung der beiden biegsamen Wellen (12) bewirkt.

7. Sportschuh nach Anspruch 6, dadurch gekennzeichnet, daß das Verstellrad (17) von einem Elektromotor antreibbar ist.

8. Sportschuh nach Anspruch 7, dadurch gekennzeichnet, daß bei Verwendung als Skischuh im Stromkreis des Elektromotors in den Kanten der Skier vorgesehene druckabhängige Kontakte angeordnet sind.

## Claims

1. Sports shoe, in particular ski shoe, consisting of a shell (2) comprising the sole (1) and a shaft (3, 4) articulated to the shell (2) by means of articulations (5) provided in the area of the inner malleolus and in the area of the lateral malleolus and arranged adjustably in the area of the articulation axes for adjusting its lateral inclination by means of an actuator provided with an actuating element (12) connecting the two articulations (5) and effecting a counter-current adjustment of the two opposing sides of the shaft (3, 4), characterized in that the actuating element is formed of flexible shafts (12) non-rotatably connected to threaded parts (9), each threaded part (9) being supported rotatably, but unshiftably in axial direction of the threaded part,in a manner known per se, in a bearing element (10), which bearing element (10) is fixed in the shaft (3,4) spacially surrounding a pivot (6) unshiftably disposed in the shell (2) and provided with a threaded bore (8) extending transversely to its longitudinal extension, into which bore the threaded part (9) is screwed, and that an adjusting means (14) is provided for the common rotation of the two flexible shafts (12).

2. Sports shoe according to claim 1, wherein the threaded part (9) pierces the bearing part (10) and is provided with projections (11) abutting the diametrically opposed outer sides of the bearing part (10).

3. Sports shoe according to claim 1 or 2, wherein the threaded part (9) is formed of a threaded rod.

4. Sports shoe according to claim 1 or 2, wherein the threaded part (9) is formed of a ball caster spindle screwed into the threaded bore of a ball cage connected to the pivot (6).

5. Sports shoe according to any one of the claims 1 to 4, wherein the flexible shafts (12) are made to pass in the shaft (3,4) and the adjusting means (14) is fixed to said shaft.

6. Sports shoe according to any one of the claims 1 to 5, wherein the adjusting means (14) is formed of a rotatable adjusting wheel (17) effecting the rotation of the two flexible shafts (12) on its rotation.

7. Sports shoe according to claim 6, wherein the adjusting wheel (17) is driven by an electromotor.

8. Sports shoe according to claim 7, wherein when using the shoe as ski shoe, pressure-controlled contacts are provided in the electric circuit of the electromotor in the edges of the skis.

## Revendications

1. Chaussure de sport, en particulier chaussure de ski, constituée d'une coque (2) présentant la semelle (1) et d'une tige (3, 4) qui est articulée sur la coque (2) au moyen d'articulations (5) disposées au voisinage de la malléole interne et au voisinage de la malléole externe, et laquelle est disposée de manière réglable au moyen d'une vis de réglage au voisinage des axes d'articulation afin de régler son inclinaison latérale, ladite tige présentant un organe de réglage (12) reliant les deux articulations (5), et provoquant un déplacement en sens inverse des deux côtés, placées face à face avec la tige (3, 4), caractérisée par le fait que l'organe de réglage est constitué d'ondulations flexibles (12) qui sont reliées, sans les suivre dans leur rotation, à des parties (9) munies d'un filetage, chacune des parties (9) munies d'un filetage étant montée de manière rotative, toutefois inamovible en direction axiale de la partie filetée, dans une partie support (10) laquelle est fixée dans la tige (3, 4) et entoure à une certaine distance un pivot articulé (6) disposé de manière inamovible dans la coque (2), ledit pivot (6) étant muni d'un perçage fileté (8) s'étendant transversalement à sa direction longitudinale et dans lequel est vissée la partie filetée (9), et par le fait que, pour une rotation commune des deux ondulations flexibles (12), est prévu un dispositif de réglage (14).

2. Chaussure de sport selon la revendication 1, caractérisée par le fait que la partie filetée (9) traverse la partie support (10) et présente des projections (11) venant s'appliquer sur les côtés extérieurs diamétralement opposés de la partie support (10).

3. Chaussure de sport selon la revendication 1 ou 2, caractérisée par le fait que la partie filetée (9) est constituée d'une tige filetée.

4. Chaussure de sport selon la revendication 1 ou 2, caractérisée par le fait que la partie filetée (9) est constituée d'une broche à roulement à billes laquelle est vissée dans le perçage fileté d'une cage à billes reliée au pivot d'articulation (6).

5. Chaussure de sport selon l'une des revendications 1 à 4, caractérisée par le fait que les ondulations flexibles (12) sont conduites à l'intérieur de la tige (3, 4) et que le dispositif de réglage (14) est fixé sur cette tige.

6. Chaussure de sport selon l'une des revendications 1 à 5, caractérisée par le fait que le dispositif de réglage (14) est constitué d'une roue de réglage rotative (17) qui entraîne, lors de sa rotation, une rotation des ondulations flexibles (12).

7. Chaussure de sport selon la revendication 6, caractérisé par le fait que la roue de réglage (17) peut être entraînée par un moteur électrique.

8. Chaussure de sport selon la revendication 7, caractérisée par le fait que, si elle est utilisée comme chaussure de ski, des contacts sensibles à la pression prévus dans les carres des skis sont disposés dans le circuit du moteur électrique.
